# EUROPÄISCHE PATENTANMELDUNG

(11) **EP 4 699 707 A1**
(43) Veröffentlichungstag der Anmeldung: **25.02.2026**
(21) Anmeldenummer: 24195391.8
(22) Anmeldetag: 20.08.2024
(51) Int. Cl.: B05C 5/02, B05C 3/12

(54) **BESCHICHTUNGSVORRICHTUNG ZUM AUFBRINGEN ZUMINDEST EINER SCHICHT EINES BESCHICHTUNGSMATERIALS AUF EINEN DRAHT**

(71) Anmelder: MAG machines GmbH, 8530 Deutschlandsberg (AT)
(72) Erfinder: PASCHER, Gerald, 3911 Rappottenstein (AT); KREMSHOFER, Andreas, 8330 Feldbach (AT); CZAPUTA, Klaus, 8052 Graz (AT)
(74) Vertreter: SONN Patentanwälte GmbH & Co KG

(57) **Zusammenfassung**

Beschichtungsvorrichtung (2) zum Aufbringen zumindest einer Schicht eines Beschichtungsmaterials auf einen Draht (3), aufweisend:
- einen Grundkörper (7);
- eine Stützrolle (8) zum Abstützen und Fördern des Drahts (3) in eine Drahtförderrichtung (5);
- eine Grundplatte (10), wobei die Grundplatte (10) auf dem Grundkörper (7) angeordnet ist;
- eine auf der Grundplatte (10) angeordnete Lackbank (11) mit:
- einer Applikationseinheit (6) zum Aufbringen von Beschichtungsmaterial auf den Draht (3) und zum Abstreifen von überschüssigem Beschichtungsmaterial von dem Draht (3);
- zumindest einem Sammelbecken (13) zum Auffangen von abgestreiftem überschüssigem Beschichtungsmaterial;

- zumindest eine auf der Grundplatte (10) angeordnete Verschiebevorrichtung (14) mit einer Einstellschraube (15) zum Verschieben der Lackbank (11) parallel zur Stützrollenachse (9) entlang der Grundplatte (10); und/oder
- eine Nivelliervorrichtung (16) zum Nivellieren der Grundplatte (10), wobei die Grundplatte (10) eine Gewindebohrung (17) mit einem Innengewinde aufweist, wobei die

Nivelliervorrichtung (16) zumindest eine Nivellierschraube (18) aufweist.

## Beschreibung

Die Erfindung betrifft eine Beschichtungsvorrichtung zum Aufbringen zumindest einer Schicht eines Beschichtungsmaterials auf einen Draht, aufweisend:
- einen Grundkörper;
- eine Stützrolle zum Abstützen und Fördern des Drahts in eine Drahtförderrichtung, wobei die Stützrolle um eine Stützrollenachse drehbar gelagert ist, wobei die Stützrollenachse mit dem Grundkörper verbunden ist;
- eine in Drahtförderrichtung nach der Stützrolle angeordnete Grundplatte, wobei die Grundplatte auf dem Grundkörper angeordnet ist;
- zumindest eine auf der Grundplatte angeordnete Lackbank mit:
   - zumindest einer Applikationseinheit zum Aufbringen von Beschichtungsmaterial auf den Draht und zum Abstreifen von überschüssigem Beschichtungsmaterial von dem Draht, wobei die Applikationseinheit zumindest eine Applikations-Durchführung für den Draht aufweist;
   - zumindest einem Sammelbecken zum Auffangen von abgestreiftem überschüssigem Beschichtungsmaterial, wobei die Applikationseinheit auf oder in dem Sammelbecken angeordnet ist; wobei der Draht im bestimmungsgemäßen Zustand auf der Stützrolle aufliegt und durch die zumindest eine Applikations-Durchführung durchgeführt ist.

Weiters betrifft die Erfindung eine Vorrichtung zur Herstellung von beschichteten Drähten mit einer Beschichtungsvorrichtung zum Aufbringen zumindest einer Schicht eines Beschichtungsmaterials und einem Ofen zum Verfestigen der aufgebrachten Schicht, wobei der Ofen in Drahtförderrichtung nach der zumindest einen Applikationseinheit angeordnet ist.

Die Erfindung betrifft ferner ein Verfahren zur Herstellung von beschichteten Drähten.

Entsprechende Vorrichtungen und Anlagen zur Herstellung von beschichteten Drähten, beispielsweise von Lackdrähten, mit Beschichtungsvorrichtungen sind bereits aus dem Stand der Technik bekannt. Als Lackdrähte werden lackisolierte Metalldrähte, beispielsweise aus Kupfer oder Aluminium, verstanden. Aufgrund der Lackierung kann eine gute Isolation eines elektrischen Leiters gegen einen benachbarten Leiter oder den Träger von Wicklungen erreicht werden. Beschichtete Drähte, wie Lackdrähte, werden insbesondere zur Herstellung von elektrischen Wicklungen verwendet, die zur Stromleitung, Spannungsumwandlung, Feldaufbau und Feldablenkung dienen. Diese Wicklungen sind daher wiederum ein zentraler Bestandteil von Elektromotoren, Transformatoren und Generatoren. Nicht zuletzt aufgrund des Aufschwungs der E-Mobilität steigen sowohl die Nachfrage als auch die Anforderungen an beschichtete Drähte. Die im Stand der Technik bekannten Lacke bestehen im Wesentlichen aus filmbildenden Harzen und Lösungsmitteln.

Entsprechende Anlagen weisen unter anderem eine Einheit zum Aufbringen eines isolierenden Beschichtungsmaterials und einen Ofen zum Verfestigen der aufgebrachten Schicht auf. Der Draht wird typischerweise mittels einer oder mehrerer Stütz- und/oder Umlenkrollen durch die Anlage gefördert.

Eine Vorrichtung und ein Verfahren zur Verarbeitung eines Drahtes mit einer Beschichtungsvorrichtung ist beispielsweise aus der EP 2 930 723 B1 bekannt. Mittels der Beschichtungsvorrichtung wird flüssiger Lack auf einen Draht aufgebracht. Gelöste Polymere in den Lacken vernetzen chemisch nach der Applikation und charakterisieren den Härtungsvorgang des Lackes. Die Lackaufbringung erfolgt über konisch geformte Abstreifdüsen, die mittels einer Förderpumpe kontinuierlich mit frischem Lack beschickt werden. Dort wird ein Lackfilm mit voreingestellter Dicke gleichmäßig auf die Drahtoberfläche aufgetragen. Zum Trocknen des Lacks ist ein Ofen vorgesehen.

Eine Anlage zur Lackdrahtherstellung im Inlineverfahren ist beispielsweise aus der DE 3 118 830 A1 bekannt.

Eine Vielgang-Ofenanlage zur Herstellung von Lackdrähten ist beispielsweise aus der AT 284 931 B bekannt.

Typischerweise wird ein Blankdraht in Form von Endlosmaterial auf einer Spule bereitgestellt oder durch Ziehen aus einem Ausgangsmaterial erzeugt und gefördert. Ferner ist eine Rolle vorgesehen, auf der der Draht aufliegt und mittels derer der Draht gefördert wird. Zum Aufbringen des Beschichtungsmaterials ist typischerweise ein sogenanntes Lackgeschirr vorgesehen, das meist eine oder mehrere Lackbänke aufweist. Jede Lackbank weist ein Becken für das jeweils aufzubringende Material, sowie eine oder mehrere Vorrichtungen zum Benetzen des Drahtes und zum Abstreifen von überflüssigem Beschichtungsmaterial, beispielsweise eine Lackierdüse, auf. Der Draht wird rundum mit dem Material benetzt. Anschließend wird typischerweise überschüssiges Beschichtungsmaterial vom Draht abgestreift, um eine möglichst homogene Schicht zu erhalten. In Folge wird der Draht samt der Materialschicht in einen Ofen gefördert, um das Beschichtungsmaterial zu trocken, auszuhärten und zu verfestigen. Der Beschichtungsvorgang kann mehrere Male wiederholt werden, um die entsprechend vorgesehen Schichtdicke oder auch eine Abfolge unterschiedlicher Materialien zu erreichen. Typischerweise werden mehrere parallele Drähte oder Drahtdeckungen verarbeitet, wobei jeweils ein Draht oder eine Drahtdeckung einer der (parallelen) Vorrichtungen zum Benetzen je eines Drahtes bzw. je einer Drahtdeckung und zum Abstreifen von überflüssigem Beschichtungsmaterial zugeführt wird.

Grundsätzlich wird bei entsprechenden Anlagen zwischen Vertikalanlagen und Horizontalanlagen unterschieden. Bei Vertikalanlagen wird der Draht während des Beschichtens vertikal gefördert, während der Draht in Horizontalanlagen während des Beschichtens (überwiegend) horizontal gefördert wird. Während Horizontalanlagen gegenüber Vertikalanlagen Vorteile in Hinblick auf die verbesserte Zugänglichkeit und Wartbarkeit, geringere Betriebskosten, geringeren Energieverbrauch und höheren Durchsatz bietet, ist andererseits der Querschnitt von auf Horizontalanlagen hergestellten beschichteten Drähten begrenzt.

Eine zentrale Anforderung an beschichtete Drähte ist eine homogene Dicke der Beschichtung, die durch stark variierende Dicken und Geometrien der Blankdrähte und unterschiedliche Eigenschaften und gewünschte Dicken der Beschichtung vielfach nicht oder nur schwer zu erreichen ist. Wird der Draht beispielsweise nicht mittig durch die Applikationseinheit und/oder Abstreifeinheit geführt, so folgt daraus eine azentrische oder ovale Drahtbeschichtung. Eine inhomogen dicke Beschichtung kann wiederum im anschließenden Trocknungsprozess im Ofen zu unzureichenden bzw. inhomogenen Einbrenngraden, Hautbildungen, Blasenbildung und Rest-Lösemittelanteilen der Beschichtung führen. Außerdem kann es folgewirkend zu Spannungsdurchschlägen und Teilentladungen kommen, die insbesondere an Stellen unzureichender Dicke der Beschichtung auftreten. Derartige Spannungsdurchschläge können zur Beschädigung oder gar zum Ausfall größerer Baugruppen führen und somit drastische Folgen mit sich bringen.

Anlagen zur Herstellung beschichteter Drähte müssen daher präzise auf den Querschnitt und das Material des jeweiligen Drahts, das Beschichtungsmaterial, die Schichtdicke, und weitere Parameter wie die Fördergeschwindigkeit des Drahts eingestellt werden. Bisher bekannte Anlagen können nur schwer und mit vergleichsweise hohem Aufwand auf wechselnde Anforderungen angepasst werden. Darüber hinaus sind Einstellungen oftmals nur schwer zu reproduzieren. Dieser Umstand ist insbesondere bei einem häufigen Wechsel von Prozessparametern (bspw. einer Geometrie eines Blankdrahtes) besonders nachteilig. Erschwerend kommt hinzu, dass im Betrieb einer entsprechenden Anlage mechanische Belastungen einzelner kritischer Baugruppen der Anlage, beispielsweise durch Vibrationen, nicht gänzlich ausgeschlossen werden können. Daraus kann resultieren, dass die Einstellung der Anlage nicht stabil ist und nach einiger Zeit wieder angepasst werden muss, um eine ausreichende Homogenität der erzielten Schichtdicke zu erreichen.

Es ist daher Aufgabe der Erfindung die Nachteile aus dem Stand der Technik zu lindern oder gänzlich zu beseitigen. Insbesondere ist es Aufgabe der Erfindung, eine Beschichtungsvorrichtung zum Aufbringen zumindest einer Schicht eines Beschichtungsmaterials auf einen Draht, und eine Vorrichtung zur Herstellung von beschichteten Drähten mit einer Beschichtungsvorrichtung zu schaffen, die flexibel, reproduzierbar und mit einfachen Mitteln auf unterschiedliche Eigenschaften des zu beschichtenden Drahts eingestellt werden kann und eine hohe zeitliche Stabilität gewährleistet.

Gelöst wird diese Aufgabe durch eine Beschichtungsvorrichtung eingangs angeführter Art mit zumindest einer auf der Grundplatte angeordneten Verschiebevorrichtung mit einer Einstellschraube zum Verschieben der Lackbank parallel zur Stützrollenachse entlang der Grundplatte; und/oder eine Nivelliervorrichtung zum Nivellieren der Grundplatte normal zur Drahtförderrichtung und normal zur Stützrollenachse, wobei die Grundplatte zumindest eine Gewindebohrung mit einem Innengewinde aufweist, wobei die Nivelliervorrichtung zumindest eine Nivellierschraube aufweist, wobei ein Außengewinde der Nivellierschraube mit dem Innengewinde der Gewindebohrung zusammenwirkt, wobei die Nivellierschraube lösbar mit dem Grundkörper verbunden ist.

Ebenso gelöst wird die Aufgabe durch eine Vorrichtung zur Herstellung von beschichteten Drähten mit einer erfindungsgemäßen Beschichtungsvorrichtung.

Die Aufgabe wird ferner durch ein Verfahren zur Herstellung von beschichteten Drähten mit einer erfindungsgemäßen Vorrichtung gelöst, aufweisend die Schritte:
- Fördern des Drahts mit der Stützrolle in Drahtförderrichtung in Richtung der Applikationseinheit;
- Aufbringen einer Schicht des Beschichtungsmaterials auf den Draht mittels der Applikationseinheit;
- Trocknen und/oder Aushärten des Beschichtungsmaterials in dem Ofen.

Die Beschichtungsvorrichtung zum Aufbringen zumindest einer Schicht eines Beschichtungsmaterials auf den Draht weist einen Grundkörper auf. Der Grundköper kann beispielsweise ein Rahmen oder ein Grundgerüst sein. Der Grundkörper kann beispielsweise ein Gehäuse aufweisen oder sein. Der Grundkörper kann beispielsweise dazu eingerichtet sein, ortsfest an einem Boden, beispielsweise in einer Industriehalle, angeordnet zu sein.

Beispielsweise wird der Grundkörper im bestimmungsgemäßen Zustand (d.h. insbesondere während des Beschichtens des Drahts) nicht bewegt. Der Grundkörper kann daher beispielsweise Referenzkoordinaten festlegen. Der Grundkörper kann beispielsweise Metall, insbesondere Aluminium oder Stahl aufweisen. Der Grundkörper kann eine Verkleidung aufweisen.

Die Beschichtungsvorrichtung weist eine Stützrolle zum Abstützen und Fördern des Drahts in eine Drahtförderrichtung auf, wobei die Stützrolle um eine Stützrollenachse drehbar gelagert ist. Die Stützrollenachse steht vorzugsweise normal zur Drahtförderrichtung. Die Stützrolle kann beispielsweise eine glatte Oberfläche aufweisen. Die Stützrolle kann dazu eingerichtet sein, mehrere Drähte oder Drahtdeckungen parallel zueinander abzulagern und in Drahtförderrichtung zu fördern. Die Drahtförderrichtung kann im Wesentlichen in einer horizontalen Ebene liegen. Die Stützrollenachse kann ebenfalls in der horizontalen Ebene liegen. Die Stützrollenachse ist mit dem Grundkörper verbunden. Die Stützrollenachse kann beispielsweise lösbar mit dem Grundkörper verbunden sein. Beispielsweise kann eine vertikale Position der Stützrollenachse anpassbar sein, beispielsweise um eine Höhe des Drahts anzupassen.

In Drahtförderrichtung nach der Stützrolle ist eine Grundplatte angeordnet, wobei die Grundplatte auf dem Grundkörper angeordnet ist. Die Grundplatte kann beispielsweise ein Metall, insbesondere Aluminium oder Stahl, aufweisen. Die Grundplatte kann beispielsweise in Drahtförderrichtung eine Länge von 121 mm aufweisen. Eine Breite der Grundplatte kann 450 mm betragen. Eine Dicke der Grundplatte kann beispielsweise 12 mm betragen.

Auf der Grundplatte ist zumindest eine Lackbank angeordnet. Die zumindest eine Lackbank weist zumindest eine Applikationseinheit zum Aufbringen von Beschichtungsmaterial auf den Draht und zum Abstreifen von überschüssigem Beschichtungsmaterial von dem Draht auf, wobei die Applikationseinheit zumindest eine Applikations-Durchführung für den Draht aufweist.

Die Applikationseinheit ist dazu eingerichtet, den Draht mit dem Beschichtungsmaterial zu benetzen und überschüssiges Beschichtungsmaterial abzustreifen, um eine homogene Schicht an Beschichtungsmaterial auf dem Draht zu erzeugen. Die Applikationseinheit kann dazu zumindest eine Benetzungseinheit zum Aufbringen des Beschichtungsmaterials aufweisen. Die Benetzungseinheit kann einen Benetzungseinheit-Grundkörper mit einer Benetzungs-Durchführung für den Draht aufweisen. Die Benetzungs-Durchführung kann die oder eine Applikations-Durchführung sein. Der Benetzungseinheit-Grundkörper kann einteilig oder mehrteilig sein. Eine Hauptachse der Benetzungs-Durchführung kann im bestimmungsgemäßen Zustand in Drahtförderrichtung liegen, sodass der Draht durch die Benetzungs-Durchführung gefördert wird. Die Benetzungs-Durchführung kann beispielsweise einen konstanten Querschnitt normal zur Drahtförderrichtung aufweisen. Die Benetzungseinheit kann mit einem Reservoir oder Tank verbunden sein, in dem sich Beschichtungsmaterial befindet, und mit Beschichtungsmaterial versorgt werden. Die Benetzungs-Durchführung kann beispielsweise mit flüssigem Beschichtungsmaterial geflutet werden. Die Benetzungseinheit kann den Draht rundum mit Beschichtungsmaterial benetzen.

Zusätzlich kann die Applikationseinheit zumindest eine Abstreifeinheit zum Abstreifen von überschüssigem Beschichtungsmaterial von dem Draht aufweisen, wobei die Abtreifeinheit einen Abstreifeinheit-Grundkörper und eine Abstreif-Durchführung für den Draht aufweist. Die Abstreif-Durchführung kann die bzw. eine Applikations-Durchführung sein. Die Abstreifeinheit kann in Drahtförderrichtung nach der Benetzungseinheit angeordnet sein. Der Abstreifeinheit-Grundkörper kann einteilig oder mehrteilig sein. Eine Hauptachse der Abstreif-Durchführung kann im bestimmungsgemäßen Zustand in Drahtförderrichtung liegen, sodass der Draht durch die Benetzungs-Durchführung gefördert wird. Die Abstreif-Durchführung kann beispielsweise einen konstanten Querschnitt normal zur Drahtförderrichtung aufweisen. Vorzugsweise ist der Querschnitt der Abstreif-Durchführung in Drahtförderrichtung verjüngt. Die Abstreifeinheit kann als Lackabstreifdüse ausgeführt sein.

Das Beschichtungsmaterial ist während des Benetzens flüssig und kann folglich getrocknet und/oder ausgehärtet werden. Das Beschichtungsmaterial kann beispielsweise ein Lack, insbesondere ein Drahtlack, sein. Der Drahtlack kann beispielsweise Polymere aufweisen, die in einem Lösungsmittel, insbesondere in einem organischen Lösungsmittelgemisch gelöst sind. Der Draht kann beispielsweise Kupfer und/oder Aluminium aufweisen. Der Draht ohne Beschichtung kann als Blankdraht bezeichnet werden. Der Draht weist eine Hauptachse und einen Querschnitt normal zur Hauptachse auf. Der Querschnitt kann beispielsweise rund, insbesondere kreisförmig oder oval, sein. Der Querschnitt des Drahts kann alternativ rechteckig, insbesondere quadratisch, sein. Eine Querschnittsfläche des Drahts kann beispielsweise zwischen 0.02 mm² bis 15 mm², insbesondere zwischen 0.2 mm² bis 8 mm² betragen. Der Durchmesser eines Runddrahts kann beispielsweise zwischen 0.15 mm und 4.3 mm, insbesondere zwischen 0.50 mm und 3.20 mm liegen. Die Breite eines Flachdrahts kann beispielsweise zwischen 1 mm und 7 mm betragen. Die Dicke eines Flachdrahts (normal zur Breite) kann beispielsweise zwischen 0.8 mm und 2 mm liegen. Ein Seitenverhältnis zwischen der Breite und der Dicke eines Flachdrahts kann beispielsweise zwischen 1 und 8 liegen.

Die Lackbank weist zumindest ein Sammelbecken zum Auffangen von abgestreiftem überschüssigem Beschichtungsmaterial auf, wobei die Applikationseinheit auf oder in dem Sammelbecken angeordnet ist. Das mittels der Applikationseinheit abgestreifte überschüssige Beschichtungsmaterial kann in dem Sammelbecken aufgefangen und gesammelt werden. Der Draht liegt im bestimmungsgemäßen Zustand auf der Stützrolle auf und ist durch die zumindest eine Applikations-Durchführung durchgeführt.

Im bestimmungsgemäßen Zustand liegt der Draht auf der Stützrolle auf und kann beispielsweise durch die Benetzungs-Durchführung und die Abstreif-Durchführung, die jeweils eine Applikations-Durchführung bilden, durchgeführt sein.

Die Hauptachse der Benetzungs-Durchführung kann mit der Hauptachse der Abstreif-Durchführung zusammenfallen, d.h. die Hauptachse der Benetzungs-Durchführung und die Hauptachse der Abstreif-Durchführung können auf einer (gemeinsamen) Geraden liegen. Diese Gerade ist vorzugsweise eine Tangente der Stützrolle, sodass der Draht im bestimmungsgemäßen Zustand und im Idealfall innerhalb der Beschichtungsvorrichtung auf dieser Geraden liegt.

Erfindungsgemäß weist die Beschichtungsvorrichtung eine Verschiebevorrichtung und/oder eine Nivelliervorrichtung auf.

Auf der Grundplatte kann zumindest eine Verschiebevorrichtung mit einer Einstellschraube zum Verschieben der Lackbank parallel zur Stützrollenachse entlang der Grundplatte angeordnet sein. Die Lackbank kann lösbar und/oder beweglich mit der Grundplatte verbunden sein. Die Verschiebevorrichtung kann mit der Grundplatte und/oder der Lackbank verbunden sein. Die Lackbank kann mittels der Verschiebevorrichtung mit der Grundplatte verbunden sein. Die Verschiebevorrichtung ist dazu eingerichtet, die Lackbank entlang der Grundplatte und parallel zur Stützrollenachse zu verschieben. Die (zumindest eine) Applikationseinheit wird demnach ebenfalls parallel zur Stützrollenachse verschoben. Durch das Verschieben der Lackbank kann demnach die Position der zumindest einen Applikations-Durchführung eingestellt werden, um einen mittigen Durchgang des Drahtes durch die Applikations-Durchführung in Bezug auf eine Richtung parallel zur Stützrollenachse zu gewährleisten. Mittels der Einstellschraube kann die Lackbank kontinuierlich verschoben werden. Beispielsweise kann eine Drehung der Einstellschraube zu einer definierten Verschiebung der Lackbank führen. Beispielsweise kann eine Stellung der Einstellschraube zu genau einer definierten Position der Lackbank korrespondieren.

Die Nivelliervorrichtung ist zum Nivellieren der Grundplatte normal zur Drahtförderrichtung und normal zur Stützrollenachse eingerichtet. Dazu weist die Grundplatte zumindest eine Gewindebohrung mit einem Innengewinde auf, wobei die Nivelliervorrichtung zumindest eine Nivellierschraube aufweist. Ein Außengewinde der Nivellierschraube wirkt mit dem Innengewinde der Gewindebohrung zusammen, wobei die Nivellierschraube lösbar mit dem Grundkörper verbunden ist. Durch Drehen der Nivellierschraube kann daher die relative Position der Grundplatte zur Nivellierschraube angepasst werden, da das Außengewinde der Nivellierschraube mit dem Innengewinde der Gewindebohrung der Grundplatte zusammenwirkt. Dadurch kann eine Position, beispielsweise eine Höhe, der Grundplatte relativ zum Grundkörper eingestellt werden, da die Nivellierschraube eine definierte Position relativ zum Grundkörper aufweist, die durch eine bloße Drehung der Nivellierschraube unverändert bleibt. Die Beschichtungsvorrichtung kann zumindest zwei, insbesondere genau drei oder genau vier, Nivelliervorrichtungen aufweisen, um die Grundplatte beispielsweise verkippen zu können. Somit kann eine genauere Einstellung der Beschichtungsvorrichtung auf die jeweiligen Prozessparameter und Prozessbedingungen ermöglicht werden.

Durch die Verschiebevorrichtung und/oder die Nivelliervorrichtung kann die Position bzw. Ausrichtung der Grundplatte bzw. der Lackbank samt der Applikationseinheit normal zur Drahtförderrichtung besonders einfach eingestellt werden, sodass ein mittiger Durchgang des Drahtes durch die Applikations-Durchführung und folglich eine homogene Schichtdicke des Beschichtungsmaterials gewährleistet werden kann. Insbesondere mittels der Einstellschraube und/oder der Nivellierschraube kann die Einstellung besonders einfach, exakt, reproduzierbar und stabil erfolgen.

Insbesondere wenn sowohl eine Nivelliervorrichtung und eine Verschiebevorrichtung vorgesehen sind, ist eine entsprechende Einstellung in jede Richtung normal zur Drahtförderrichtung möglich.

Die Nivellierschraube weist optional eine Hauptachse auf, wobei die Nivellierschraube eine Durchführung aufweist, wobei die Hauptachse der Nivellierschraube mit einer Hauptachse der Durchführung zusammenfällt, wobei die Nivellierschraube mittels einer Fixierschraube lösbar mit dem Grundkörper verbunden ist, wobei die Fixierschraube durch die Durchführung durchgeführt ist. Beispielsweise kann der Grundkörper eine Fixierbohrung aufweisen, in die die Fixierschraube eingreift. Mittels der Fixierschraube kann eine Drehung der Nivellierschraube verhindert bzw. freigegeben werden. Durch ein Fixieren der Nivellierschraube mittels der Fixierschraube kann daher eine Position der Grundplatte fixiert werden, und beispielsweise eine unbeabsichtigte Veränderung der Position, beispielsweise durch Vibrationen, verhindert werden. Um eine Position der Grundplatte zu verändern, kann die Fixierschraube gelöst werden, um eine Drehung der Nivellierschraube zu ermöglichen. Nach dem Einstellen der Position der Grundplatte mittels Drehens der Nivellierschraube kann die Fixierschraube wiederum fixiert werden, um die eingestellte Position zu fixieren.

Die Fixierschraube kann ein erstes Anschlagelement aufweisen, wobei die Nivellierschraube ein zweites Anschlagelement aufweisen kann, wobei das erste Anschlagelement kraftschlüssig und lösbar mit dem zweiten Anschlagelement verbunden ist. Beispielsweise kann die Fixierschraube einen Fixierschraubenkopf aufweisen, der mit einem im Wesentlichen zylindrischen Fixierschraubenkörper verbunden ist. Ein dem Fixierschraubenkörper zugewandtes Ende des Fixierschraubenkopfs kann das erste Anschlagelement bilden. Die Nivellierschraube kann an einem dem Grundkörper zugewandten Ende innerhalb der Durchführung das zweite Anschlagelement aufweisen. Durch Fixieren der Fixierschraube wird das erste Anschlagelement (beispielsweise gebildet durch den Fixierschraubenkopf) am zweiten Anschlagelement fixiert und kraftschlüssig damit verbunden. Dadurch wird die Fixierschraube derart am Grundkörper fixiert, dass die Fixierschraube nicht gedreht werden kann. Durch Lösen der Fixierschraube kann die kraftschlüssige Verbindung wiederum gelöst werden. Da die Fixierschraube durch die Durchführung der Nivellierschraube durchgeführt ist, ist ein Durchmesser der Fixierschraube kleiner als ein Durchmesser der Nivellierschraube. Durch den Kontakt des ersten Anschlagelements mit dem zweiten Anschlagelement und durch ein Drehen der Fixierschraube kann ein Drehmoment von der Fixierschraube auf die Nivellierschraube übertragen werden, das in einem ungünstigen Fall zu einer ungewollten Verstellung der Nivellierschraube führen könnte. Da die Fixierschraube durch die Durchführung der Nivellierschraube durchgeführt ist, ist ein Durchmesser der Fixierschraube kleiner als ein Durchmesser der Nivellierschraube. Durch diese Geometrie wird daher ein verhältnismäßig kleines Drehmoment von der Fixierschraube auf die Nivellierschraube übertragen, das nicht ausreicht, um die Nivellierschraube ungewünscht in Bewegung zu versetzen und zu verstellen

Zwischen der Nivellierschraube und der Grundplatte kann optional eine Beilagscheibe angeordnet sein, wobei die Beilagscheibe eine konvexe Krümmung aufweist. Dadurch kann die Nivellierschraube gekippt werden, wodurch eine Hauptachse der Nivellierschraube von einer Hauptachse der Fixierschraube abweichen kann. Somit kann die Grundplatte relativ zum Grundkörper verkippt werden. Die konvexe Krümmung kann an einer der Nivellierschraube zugewandten Oberseite oder einer der Oberseite gegenüberliegenden und dem Grundkörper zugewandten Unterseite der Beilagscheibe angeordnet sein.

Die Verschiebevorrichtung kann beispielsweise einen ersten Keil und einen mit dem ersten Keil zusammenwirkenden zweiten Keil aufweisen, wobei der erste Keil mit der Lackbank verbunden ist und der zweite Keil beweglich mit der Grundplatte verbunden ist, wobei ein Abstand des zweiten Keils zur Grundplatte einstellbar ist, wobei der erste Keil derart mit dem zweiten Keil zusammenwirkt, dass durch den Abstand des zweiten Keils zur Grundplatte eine Position des ersten Keils parallel zur Stützrollenachse festgelegt ist.

Der erste Keil und der zweite Keil können jeweils eine Keilfläche aufweisen, die parallel zueinander angeordnet sind. Die Keilfläche des ersten Keils kann zumindest teilweise an der Keilfläche des zweiten Keils anliegen. Ein Querschnitt des ersten Keils normal zur Keilfläche und ein Querschnitt des zweiten Keils normal zur Keilfläche weisen jeweils einen spitzen Winkel auf. Der erste Keil und der zweite Keil können entlang der Keilflächen relativ zueinander bewegt werden. Mittels des ersten Keils und des zweiten Keils ist eine besonders genaue und stabile Einstellung der Position der Lackbank möglich. Die Einstellschraube kann in die Grundplatte eingreifen. Optional kann eine Feder vorgesehen sein, die gegen eine Normalkraft der Einstellschraube wirkt. Die Feder kann beispielsweise um einen zylindrischen Körper der Einstellschraube gewickelt sein und zwischen der Grundplatte und dem zweiten Keil angeordnet sein.

Der Abstand des zweiten Keils zur Grundplatte kann beispielsweise mittels der Einstellschraube einstellbar sein. Mittels der zusammenwirkenden Keile kann eine durch die Einstellschraube wirkende Kraft, insbesondere eine Normalkraft auf eine Haupterstreckungsebene der Grundplatte, umgelenkt werden, insbesondere um 90° umgelenkt werden, sodass die Lackbank parallel zur Stützrollenachse verschoben wird.

Optional kann ein Führungselement zur Führung des zweiten Keils vorgesehen sein, wobei das Führungselement unbeweglich und vorzugsweise unlösbar mit der Grundplatte verbunden ist. Das Führungselement kann eine Schiene zur Führung des zweiten Keils aufweisen.

Die Beschichtungsvorrichtung kann mehrere Lackbänke aufweisen, die in Drahtförderrichtung nacheinander, d.h. seriell, angeordnet sind. Die Gesamtheit der Lackbänke der Beschichtungsvorrichtung kann als Lackgeschirr bezeichnet werden. Mehrere Lackbänke können optional eine gemeinsame Grundplatte aufweisen.

Beispielsweise kann ein Neigungssensor vorgesehen sein, der dazu eingerichtet ist, einen Neigungswinkel der Grundplatte in Drahtförderrichtung und/oder normal zur Drahtförderrichtung zu erfassen. Der Neigungssensor kann beispielsweise ein optischer, ein kapazitiver oder ein piezoelektrischer Neigungssensor sein. Der Neigungssensor kann auch als Neigungsmesser oder Inklinationssensor bezeichnet werden. Der Neigungssensor kann beispielsweise am Grundkörper oder auf der Grundplatte angeordnet sein. Mittels des Neigungssensors kann eine Ausrichtung der Grundplatte und somit der Lackbank ermittelt werden. Ein ermittelter Messwert kann beispielsweise ausgegeben und/oder gespeichert werden. Durch die messtechnische Bestimmung der Neigung kann eine besonders genaue Einstellung erfolgen und eine frühere Einstellung besonders einfach reproduziert werden.

Die Beschichtungsvorrichtung kann beispielsweise einen Abstandssensor aufweisen, der dazu eingerichtet ist, eine Position der Lackbank entlang einer Geraden parallel zur Stützrollenachse zu erfassen. Der Abstandssensor kann beispielsweise ein optischer oder ein kapazitiver Sensor sein. Der Abstandssensor kann auch dazu eingerichtet sein, eine Höhe der Grundplatte (und der damit verbundenen Sammelbecken) zu erfassen. Die Höhe kann ein Abstand, insbesondere ein Normalabstand, der Grundplatte zu dem Grundkörper sein. Dieser Abstand kann beispielsweise mittels der Nivelliervorrichtung eingestellt werden. Die Höhe kann beispielsweise an zwei gegenüberliegenden Seiten der Grundplatte ermittelt werden. Daraus kann beispielsweise eine Neigung der Grundplatte normal zur Drahtförderrichtung ermittelt werden.

Der Abstandssensor kann beispielsweise am Grundkörper befestigt sein und dazu eingerichtet sein, einen Abstand zur Lackbank zu erfassen. Damit kann die Position der Lackbank besonders einfach bestimmt werden.

Optional kann am Sammelbecken ein Verlängerungselement angeordnet sein, wobei der Abstandssensor dazu eingerichtet ist, einen Abstand zu dem Verlängerungselement zu erfassen. Das Verlängerungselement kann lösbar mit dem Sammelbecken verbunden sein. In der unmittelbaren Umgebung des Sammelbeckens kann es vereinzelt zu Verunreinigungen durch abgestreiftes Beschichtungsmaterial kommen. Das abgestreifte Beschichtungsmaterial kann zu einer Beeinträchtigung oder Beschädigung des Abstandssensors führen. Mittels des Verlängerungselements kann ein Abstand vom Abstandssensor zum Sammelbecken erhöht werden und so eine etwaige Beeinträchtigung oder Beschädigung besonders einfach und effizient verhindert werden. Durch die bekannte Geometrie und Anordnung des Verlängerungselements am Sammelbecken, kann aus einem Abstand des Abstandsensors zu dem Verlängerungselement ein Abstand des Abstandssensors zu dem Sammelbecken berechnet werden.

Eine Vorrichtung zur Herstellung von beschichteten Drähten weist eine erfindungsgemäße Beschichtungsvorrichtung zum Aufbringen zumindest einer Schicht eines Beschichtungsmaterials, sowie einem Ofen zum Verfestigen der aufgebrachten Schicht auf, wobei der Ofen in Drahtförderrichtung nach der zumindest einen Applikationseinheit angeordnet ist.

Der Ofen ist in Drahtförderrichtung nach der zumindest einen Applikationseinheit angeordnet. Der Ofen ist dazu eingerichtet, den Draht samt dem von der Applikationseinheit aufgebrachtem Beschichtungsmaterial zu erhitzen, um das Beschichtungsmaterial zu trocknen und auszuhärten. Eine Temperatur innerhalb des Ofens kann beispielsweise zwischen 300°C und 800°C, insbesondere zwischen 450°C und 700°C, betragen. Der Draht liegt im bestimmungsgemäßen Zustand weder in der Applikationseinheit noch im Ofen auf. Der Draht liegt einerseits auf der Stützrolle auf und auf einer weiteren Rolle, die nach dem Ofen angeordnet ist. Dadurch liegt der Draht nicht auf, solange sich flüssiges (d.h. noch nicht ausgehärtetes) Beschichtungsmaterial auf dem Draht befindet. Insbesondere liegt der Draht innerhalb der Abstreif-Durchführung nicht auf der Abstreifeinheit auf. Lediglich ein Teil des flüssigen Beschichtungsmaterials am Draht kann in Kontakt mit der Abstreifvorrichtung der Applikationseinheit kommen, wodurch überflüssiges Beschichtungsmaterial abgestreift wird. Eine Schichtdicke des Beschichtungsmaterials auf einer Drahtdeckung kann beispielsweise zwischen 10 µm und 40 µm liegen. Der Draht kann in Drahtförderrichtung beispielsweise mit einer Geschwindigkeit zwischen 8 m/min und 200 m/min gefördert werden.

Das Verfahren zur Herstellung von beschichteten Drähten mit einer erfindungsgemäßen Vorrichtung weist die folgenden Schritte auf:
- Fördern des Drahts mit der Stützrolle in Drahtförderrichtung in Richtung der Applikationseinheit;
- Aufbringen einer Schicht des Beschichtungsmaterials auf den Draht mittels der Applikationseinheit;
- Trocknen und/oder Aushärten des Beschichtungsmaterials in dem Ofen.

Während der Herstellung der beschichteten Drähte wird die Position der zumindest einen Lackbank und die Position der Stützrollenachse konstant gehalten. Die jeweilige Position wird vor der Herstellung der beschichteten Drähte an die jeweilige Ausführungsform des Drahts, insbesondere an dessen Durchbiegung, sowie weitere Prozessparameter, wie beispielsweise eine Fördergeschwindigkeit und das jeweilige Beschichtungsmaterial, angepasst und eingestellt.

Im Folgenden wird die Erfindung anhand von Figuren näher erläutert, auf die sie allerdings nicht beschränkt sein soll. Es zeigen:
Fig. 1 schematisch eine Vorrichtung zur Herstellung von beschichteten Drähten mit einer Beschichtungsvorrichtung und einem Ofen;
Fig. 2 schematisch einen Ausschnitt einer Beschichtungsvorrichtung zum Aufbringen zumindest einer Schicht eines Beschichtungsmaterials auf einen Draht;
Fig. 3 und Fig. 4 jeweils schematisch eine Ansicht eines Ausschnitts der Beschichtungsvorrichtung aus Fig. 2;
Fig. 5 schematisch eine Explosionsansicht eines Ausschnitts der Beschichtungsvorrichtung aus Fig. 2, wobei die Verschiebevorrichtung zu Gunsten der Darstellung der Nivelliervorrichtungen nicht dargestellt ist;
Fig. 6A schematisch eine teilweise Schnittansicht einer Nivelliervorrichtung mit einer Nivellierschraube aus Fig. 5;
Fig. 6B-E schematische Detailansichten der Nivellierschraube mit der Fixierschraube aus Fig. 6A;
Fig. 7 schematisch eine Vorderansicht der Beschichtungsvorrichtung aus Fig. 5
Fig. 8 schematisch eine Explosionsansicht eines weiteren Ausschnitts der Beschichtungsvorrichtung aus Fig. 2, wobei die Nivelliervorrichtungen zu Gunsten der Darstellung der Verschiebevorrichtung nicht dargestellt sind;
Fig. 9 schematisch eine Ansicht des Ausschnitts der Beschichtungsvorrichtung aus Fig. 8 in einem zusammengesetzten Zustand;
Fig. 10 schematisch die Verschiebevorrichtung aus Fig. 9 im Detail;
Fig. 11 schematisch einen größeren Ausschnitt der Beschichtungsvorrichtung aus Fig. 9; und
Fig. 12 schematisch eine Vorderansicht des in Fig. 8 dargestellten Ausschnitts.

Fig. 1 zeigt schematisch eine Vorrichtung 1 zur Herstellung von beschichteten Drähten mit einer Beschichtungsvorrichtung 2 zum Aufbringen zumindest einer Schicht eines Beschichtungsmaterials auf einen Draht 3 und einem Ofen 4 zum Verfestigen der aufgebrachten Schicht, wobei der Ofen 4 in eine Drahtförderrichtung 5 nach zumindest einer Applikationseinheit 6 angeordnet ist.

Die Beschichtungsvorrichtung 2 zum Aufbringen zumindest einer Schicht des Beschichtungsmaterials auf den Draht 3 weist einen Grundkörper 7 und eine Stützrolle 8 zum Abstützen und Fördern des Drahts 3 in die Drahtförderrichtung 5 auf, wobei die Stützrolle 8 um eine Stützrollenachse 9 drehbar gelagert ist. Die Stützrollenachse 9 ist mit dem Grundkörper 7 verbunden. In Drahtförderrichtung 5 nach der Stützrolle 8 ist eine Grundplatte 10 (siehe Fig. 2) angeordnet, wobei die Grundplatte 10 auf dem Grundkörper 7 angeordnet ist. Auf der Grundplatte 10 ist zumindest eine Lackbank 11 angeordnet, in diesem Beispiel sind drei Lackbänke 11 (alternativ auch als "Lackbankebenen" bezeichnet) vorgesehen. Jede Lackbank 11 weist zumindest eine Applikationseinheit 6 zum Aufbringen von Beschichtungsmaterial auf den Draht 3 und zum Abstreifen von überschüssigem Beschichtungsmaterial von dem Draht 3 auf, wobei die Applikationseinheit 6 zumindest eine Applikations-Durchführung 12 für den Draht 3 aufweist. Jede Lackbank 11 weist ferner zumindest ein Sammelbecken 13 zum Auffangen von abgestreiftem überschüssigem Beschichtungsmaterial auf, wobei die Applikationseinheit 6 auf oder in dem Sammelbecken 13 angeordnet ist. Im bestimmungsgemäßen Zustand liegt der Draht 3 auf der Stützrolle 8 auf und ist durch die zumindest eine Applikations-Durchführung 12 durchgeführt.

Auf der Grundplatte 10 ist zumindest eine Verschiebevorrichtung 14 (Details siehe beispielsweise Figuren 8 bis 11) mit einer Einstellschraube 15 zum Verschieben der Lackbank 11 parallel zur Stützrollenachse 9 entlang der Grundplatte 10 angeordnet. Des Weiteren ist eine Nivelliervorrichtung 16 (Details siehe beispielsweise Fig. 6) zum Nivellieren der Grundplatte 10 normal zur Drahtförderrichtung 5 und normal zur Stützrollenachse 9 vorgesehen, wobei die Grundplatte 10 zumindest eine Gewindebohrung 17 (siehe Fig. 6) mit einem Innengewinde aufweist, wobei die Nivelliervorrichtung 16 zumindest eine Nivellierschraube 18 aufweist, wobei ein Außengewinde der Nivellierschraube 18 mit dem Innengewinde der Gewindebohrung 17 zusammenwirkt, wobei die Nivellierschraube 18 lösbar mit dem Grundkörper 10 verbunden ist.

Die Applikationseinheiten 6 sind in Drahtförderrichtung 5 seriell (d.h. nacheinander) angeordnet, um sequenziell Schichten des Beschichtungsmaterials oder verschiedener Beschichtungsmaterialien auf dem Draht 3 aufzubringen. In diesem vereinfachten Ausführungsbeispiel sind die Applikationseinheiten 6 in jeweils einem (schematisch dargestellten) Sammelbecken 13 für das Beschichtungsmaterial angeordnet, wobei jeweils ein Sammelbecken 13 und eine Applikationseinheit 6 eine Lackbank 11 bilden. Die drei Lackbänke 11 sind auf der Grundplatte 10 angeordnet. Die drei Lackbänke 11 auf der Grundplatte 10 bilden gemeinsam ein sogenanntes Lackgeschirr. Der Ofen 4 ist in Drahtförderrichtung nach dem Lackgeschirr angeordnet.

Der Draht 3 ist in diesem Beispiel idealisiert als eine horizontale gerade Linie dargestellt. Diese Linie liegt in diesem Ausführungsbeispiel in einer horizontalen Ebene. Die Vorrichtung 1 ist als Horizontalanlage ausgeführt, da der Draht 3 bzw. die Drähte oder Drahtdeckungen insbesondere während des Beschichtens und des Trocknens und Aushärtens im Wesentlichen horizontal geführt werden.

Vor bzw. unter der Stützrolle 8 ist in diesem beispielshaften Ausführungsbeispiel eine Umlenkrolle 19 zum Umlenken des Drahts 3 vorgesehen.

Ein Verfahren zur Herstellung von beschichteten Drähten mit der Vorrichtung 1 weist die folgenden Schritte auf:
- Fördern des Drahts 3 mit der Stützrolle 8 in Drahtförderrichtung 5 in Richtung der Applikationseinheit 6 bzw. der Applikationseinheiten 6;
- Aufbringen einer Schicht des Beschichtungsmaterials auf den Draht 3 mittels der Applikationseinheit 6 (siehe Fig. 2);
- Trocknen und/oder Aushärten des Beschichtungsmaterials in dem Ofen 4.

Fig. 2 zeigt schematisch einen Ausschnitt einer Beschichtungsvorrichtung 2 zum Aufbringen zumindest einer Schicht eines Beschichtungsmaterials auf den Draht 3. Die Stützrolle 8 und die Applikationseinheit 6 sind nicht dargestellt, siehe dazu Figur 1. Die Beschichtungsvorrichtung weist in diesem Ausführungsbeispiel drei Grundplatten 10 auf, die jeweils auf dem Grundkörper 7 angeordnet sind. Auf jeder Grundplatte 10 ist eine Lackbank 11 mit einem Sammelbecken 13 zum Auffangen von abgestreiftem überschüssigem Beschichtungsmaterial angeordnet. Auf jeder der drei Grundplatten 10 sind zwei bezüglich einer vertikalen Ebene, in der die Drahtförderrichtung 5 liegt, spiegelbildlich angeordnete Verschiebevorrichtungen 14 mit je einer Einstellschraube 15 zum Verschieben der Lackbank 11 parallel zur Stützrollenachse 9 (siehe Fig. 1) entlang der Grundplatte 10 vorgesehen.

Darüber hinaus sind pro Grundplatte 10 jeweils vier Nivelliervorrichtungen 16 (Details siehe beispielsweise Fig. 6) zum Nivellieren der Grundplatte 10 normal zur Drahtförderrichtung 5 (vgl. Fig. 1) und normal zur Stützrollenachse 9 (vgl. Fig. 1) vorgesehen.

Fig. 3 und Fig. 4 zeigen jeweils schematisch eine Ansicht eines Ausschnitts der Beschichtungsvorrichtung 2 aus Fig. 2. Die Beschichtungsvorrichtung 2 weist einen Abstandssensor 21, der dazu eingerichtet ist, eine Position der Lackbank 11 entlang einer Geraden parallel zur Stützrollenachse 9 zu erfassen, auf. Der Abstandssensor 21 ist am Grundkörper 7 befestigt und dazu eingerichtet, einen Abstand zur Lackbank 11, in diesem Fall konkret einen Abstand zum Sammelbecken 13 der Lackbank 11, zu erfassen. Am Sammelbecken 13 ist dazu ein Verlängerungselement 22 angeordnet, wobei der Abstandssensor 21 dazu eingerichtet ist, einen Abstand zu dem Verlängerungselement 22 zu erfassen. Das Verlängerungselement 22 weist ein Langloch 23 auf, in das eine Schraube 24 eingreift, um eine maximale Auslenkung des Verlängerungselements 22 parallel zur Stützrollenachse 9 (d.h. in Richtung des Abstandsensors 21) zu begrenzen. Das Verlängerungselement 22 ist fix mit dem Sammelbecken 13 verbunden. Die Geometrie und die Maße des Verlängerungselements 22 sind bekannt, sodass aus dem (gemessenen) Abstand des Verlängerungselements 22 zum Abstandssensor 21 der Abstand des Abstandssensors zum Sammelbecken 13 berechnet werden kann und berechnet wird. Die relative Position des Abstandssensors zur Stützrollenachse 9 ist ebenso bekannt, sodass der Abstand des Abstandssensors 21 zum Sammelbecken 13 einen Rückschluss auf die Position der Lackbank 11 entlang einer Geraden parallel zur Stützrollenachse 9 zulässt. Der Abstandssensor 21 ist dazu eingerichtet, einen Abstand in eine Richtung parallel zur Stützrollenachse 9 zu erfassen. Der Abstandssensor 21 ist in diesem Beispiel ferner dazu eingerichtet, eine Höhe der Grundplatte 10 und dem damit verbundenen Sammelbecken 13 zu erfassen. Die Höhe ist in diesem Fall ein Abstand von der Grundplatte 10 zu dem Grundkörper 7, der mittels der Nivelliervorrichtungen 16 eingestellt werden kann. Aus der Höhe, die auf zwei Seiten der Grundplatte 10 gemessen werden kann, kann eine Neigung der Grundplatte 10 normal zur Drahtförderrichtung 5 ermittelt werden.

Fig. 5 zeigt schematisch eine Explosionsansicht eines Ausschnitts der Beschichtungsvorrichtung aus Fig. 2, wobei die Verschiebevorrichtung 14 zu Gunsten der Darstellung der Nivelliervorrichtungen 16 nicht dargestellt sind. Es sind vier Nivelliervorrichtung 16 zum Nivellieren der Grundplatte 10 normal zur Drahtförderrichtung 5 (siehe Fig. 1) und normal zur Stützrollenachse 9 (siehe Fig. 1) vorgesehen. Die Nivelliervorrichtungen 16 sind in diesem Beispiel zum Nivellieren (d.h. Justieren oder Einstellen) einer vertikalen Ausrichtung der Grundplatte 10 eingerichtet. Die Grundplatte weist dazu für je eine Nivelliervorrichtung 16 eine Gewindebohrung 17 auf, wobei jede Gewindebohrung 17 ein Innengewinde aufweist. Die Nivelliervorrichtung 16 weist eine Nivellierschraube 18 auf, wobei ein Außengewinde der Nivellierschraube 18 mit dem Innengewinde der Gewindebohrung 17 zusammenwirkt. Die Nivellierschraube 18 ist (im bestimmungsgemäßen Zustand; d.h. während der Beschichtung eines Drahts 2 mit Beschichtungsmaterial) lösbar mit dem Grundkörper 7 verbunden.

Fig. 6A zeigt schematisch eine teilweise Schnittansicht einer Nivelliervorrichtung 16 aus Fig. 5. Die Figuren 6B, 6C, 6D und 6E zeigen weitere Detailansichten der Nivellierschraube 18 samt der Fixierschraube 27 aus Fig. 6A. Fig. 6B und 6C zeigen jeweils eine seitliche Ansicht. Figur 6D zeigt eine Schnittansicht und Figur 6E eine Draufsicht.

Die Nivellierschraube 18 weist eine Hauptachse 25 auf (in diesem Fall ist die Hauptachse 25 vertikal ausgerichtet), wobei die Nivellierschraube 18 eine Durchführung 26 aufweist, wobei die Hauptachse 25 der Nivellierschraube 18 mit einer Hauptachse der Durchführung 26 zusammenfällt. Die Nivellierschraube 18 ist mittels einer Fixierschraube 27 im bestimmungsgemäßen Zustand lösbar mit dem Grundkörper 7 verbunden, wobei die Fixierschraube 27 durch die Durchführung 26 durchgeführt ist. Der Grundkörper weist dazu eine Bohrung 28 auf, in die die Fixierschraube 27 eingreift. Die Fixierschraube 27 kann durch die Durchführung hindurch, beispielsweise mittels eines Schraubenziehers, festgezogen bzw. gelöst werden. Mittels der Fixierschraube 27 kann die Nivellierschraube 18 kraftschlüssig und lösbar mit dem Grundkörper 7 verbunden werden.

Die Fixierschraube 27 weist dazu ein erstes Anschlagelement 40 (siehe Fig. 6D; der Kopf der Fixierschraube 27) auf, wobei die Nivellierschraube 18 ein zweites Anschlagelement 41 aufweist. Das erste Anschlagelement 40 ist kraftschlüssig und lösbar mit dem zweiten Anschlagelement 41 verbunden.

Wenn die Fixierschraube 27 gelöst ist, kann die Nivellierschraube 18 um ihre Hauptachse 25 gedreht werden. Die Nivellierschraube 18 liegt jedoch unabhängig davon auch bei einer gelösten Fixierschraube 27 auf dem Grundkörper auf, d.h. eine relative Position der Nivellierschraube 18 relativ zum Grundkörper ist definiert und konstant. Durch das Zusammenwirken des Außengewindes der Nivellierschraube 18 mit dem Innengewinde der Gewindebohrung 17 der Grundplatte 10, wird dadurch die Grundplatte 10 relativ zum Grundkörper 7 angehoben bzw. je nach Drehsinn abgesenkt. Durch eine Drehung der Nivellierschraube 18 kann damit die vertikale Position der Grundplatte 10 eingestellt werden. Ist eine gewünschte Position erreicht, wird die Fixierschraube 17 angezogen, um die Nivellierschraube 18 kraftschlüssig am Grundkörper 7 zu fixieren und so eine weitere Drehung zu blockieren.

Mittels der vier Nivelliervorrichtungen 16 kann nicht nur eine Höhe der Grundplatte 10 eingestellt werden, sondern auch ein Kippwinkel justiert werden, indem die Nivellierschrauben 18 beispielsweise in unterschiedliche (aufeinander abgestimmte und geeignete) Stellungen gedreht werden.

Zwischen der Nivellierschraube 18 und der Grundplatte 10 ist eine Beilagscheibe 39 (siehe insbesondere die Schnittansicht in Fig. 6D)angeordnet, wobei die Beilagscheibe 39 eine konvexe Krümmung aufweist, um die Einstellung eines solchen Kippwinkels zu vereinfachen.

Fig. 7 zeigt schematisch eine Vorderansicht der Beschichtungsvorrichtung 2 aus Fig. 5. Die Grundplatte 10 ist mittels der Nivelliervorrichtungen 16 auf dem Grundkörper 7 angeordnet. Mittels der Nivelliervorrichtungen 16 kann eine vertikale Position der Grundplatte 10 und somit des Sammelbeckens 13 und der Lackbank 11 eingestellt werden.

Fig. 8 zeigt schematisch eine Explosionsansicht eines weiteren Ausschnitts der Beschichtungsvorrichtung 2 aus Fig. 2, wobei die Nivelliervorrichtungen 16 zu Gunsten der Darstellung der Verschiebevorrichtung 14 nicht dargestellt sind.

Die Verschiebevorrichtung 14 weist einen ersten Keil 29 und einen mit dem ersten Keil 29 zusammenwirkenden zweiten Keil 30 auf, wobei der erste Keil 29 mit der Lackbank 11 (in diesem Beispiel konkret mit dem Sammelbecken 13) verbunden ist und der zweite Keil 30 beweglich mit der Grundplatte 10 verbunden ist. Ein Abstand des zweiten Keils 30 zur Grundplatte 10 ist einstellbar, wobei der erste Keil 29 derart mit dem zweiten Keil 30 zusammenwirkt, dass durch den Abstand des zweiten Keils 30 zur Grundplatte 10 eine Position des ersten Keils 29 parallel zur Stützrollenachse 9 festgelegt ist.

Der Abstand des zweiten Keils 30 zur Grundplatte 10 ist mittels der Einstellschraube 15 einstellbar. Je weiter die Einstellschraube 15 in die Grundplatte 10 eingreift, desto näher gelangt der zweite Keil 30 an die Grundplatte 10. Wird die Einstellschraube 15 aus der Grundplatte 10 herausgedreht, wird der zweite Keil 30 in diesem exemplarischen Ausführungsbeispiel mittels einer Rückstellfeder 31 entsprechend von der Grundplatte 10 weggedrückt, wodurch sich der Abstand des zweiten Keils 30 zur Grundplatte 10 erhöht.

Der erste Keil 29 und der zweite Keil 30 weisen eine erste Keilfläche 29A und eine zweite Keilfläche 30A auf. Die erste Keilfläche 29A ist im bestimmungsgemäßen Zustand parallel zur zweiten Keilfläche 30A. Ein Querschnitt des ersten Keils 29 und ein Querschnitt des zweiten Keil 30 weisen jeweils einen spitzen Winkel auf, der ident ist. Der erste Keil 29 kann entlang der Keilfläche 29A relativ zum zweiten Keil 30 bewegt werden. Mittels des ersten Keils 29 und des damit zusammenwirkenden zweiten Keils 30 wird eine durch die Einstellschraube 15 bewirkte Normalkraft um 90° umgelenkt, sodass die Lackbank 11 horizontal verschoben wird.

Zur Führung des zweiten Keils 30 ist ein Führungselement 32 vorgesehen, das in dieser beispielhaften Ausführungsform vertikal ausgerichtet ist. Das Führungselement 32 ist unbeweglich mit der Grundplatte 10 verbunden und weist eine Führungsschiene 33 auf, in die (im bestimmungsgemäßen Zustand) ein entsprechendes Gegenelement des zweiten Keils 30 eingreift.

Auch der erste Keil 29 weist eine Führungsschiene 34 auf, die mit einem entsprechenden Gegenelement des zweiten Keils 30 zusammenwirkt. In Summe kann die Lackbank 11 mittels der Verschiebevorrichtung 14 parallel zur Stützrollenachse 9 verschoben werden. Durch die Führungsschienen 33 und 34 des Führungselements 32 bzw. des ersten Keils 29 und entsprechende Gegenelemente des zweiten Keils 30 ist die Lackbank 11 gegen ein horizontales Verschieben quer zur Stützrollenachse 9 gesichert.

Fig. 9 zeigt schematisch eine Ansicht des Ausschnitts der Beschichtungsvorrichtung 2 aus Fig. 8 in einem zusammengesetzten Zustand. Fig. 10 zeigt schematisch die Verschiebevorrichtung 14 aus Fig. 9 im Detail. Mittels der Einstellschraube 15 kann die vertikale Position des zweiten Keils 30 eingestellt werden, die wiederum die horizontale Position des ersten Keils 29 und somit des damit verbundenen Sammelbeckens 13 auf der Grundplatte 10 und parallel zur Stützrollenachse 9 festlegt. Dadurch kann folglich mittels der Einstellschraube 15 die Lackbank 11 parallel zur Stützrollenachse 9 (normal zur Drahtförderrichtung 5) verschoben werden.

Fig. 11 zeigt schematisch einen größeren Ausschnitt der Beschichtungsvorrichtung aus Fig. 9. An einem der in den Figuren 8, 9 und 10 dargestellten Verschiebevorrichtung 14 (hier rechts) gegenüberliegenden Ende des Sammelbeckens 13 ist spiegelbildlich eine weitere Verschiebevorrichtung 14a angeordnet, die ebenso dazu eingerichtet ist, die Lackbank 11 parallel zur Stützrollenachse 9 entlang der Grundplatte 10 zu verschieben.

Die Lackbank 11 kann mittels der beiden Verschiebevorrichtungen 14 und 14a besonders präzise parallel zur Stützrollenachse 9 verschoben werden und damit auch besonders stabil an einer Position fixiert werden. Die Lackbank 11 kann in diesem Ausführungsbeispiel mittels der Einstellschraube 15 und einer weiteren Einstellschraube 15a der weiteren Verschiebevorrichtung 14a verschoben werden.

Fig. 12 zeigt schematisch eine Vorderansicht des Ausschnitts aus Fig. 8. In dieser Ansicht kann das Sammelbecken 13 mittels Verschiebevorrichtung 14 nach links und rechts, d.h. parallel zur Stützrollenachse 8 (siehe Fig. 1), verschoben werden.

## Patentansprüche

1. Beschichtungsvorrichtung (2) zum Aufbringen zumindest einer Schicht eines Beschichtungsmaterials auf einen Draht (3), aufweisend:
- einen Grundkörper (7);
- eine Stützrolle (8) zum Abstützen und Fördern des Drahts (3) in eine Drahtförderrichtung (5), wobei die Stützrolle (8) um eine Stützrollenachse (9) drehbar gelagert ist, wobei die Stützrollenachse (9) mit dem Grundkörper (7) verbunden ist;
- eine in Drahtförderrichtung (5) nach der Stützrolle (8) angeordnete Grundplatte (10), wobei die Grundplatte (10) auf dem Grundkörper (7) angeordnet ist;
- zumindest eine auf der Grundplatte (10) angeordnete Lackbank (11) mit:
- zumindest einer Applikationseinheit (6) zum Aufbringen von Beschichtungsmaterial auf den Draht (3) und zum Abstreifen von überschüssigem Beschichtungsmaterial von dem Draht (3), wobei die Applikationseinheit (6) zumindest eine Applikations-Durchführung (12) für den Draht (3) aufweist;
- zumindest einem Sammelbecken (13) zum Auffangen von abgestreiftem überschüssigem Beschichtungsmaterial, wobei die Applikationseinheit (6) auf oder in dem Sammelbecken (13) angeordnet ist;
wobei der Draht (3) im bestimmungsgemäßen Zustand auf der Stützrolle (8) aufliegt und durch die zumindest eine Applikations-Durchführung (12) durchgeführt ist;
**gekennzeichnet durch**:
- zumindest eine auf der Grundplatte (10) angeordnete Verschiebevorrichtung (14) mit einer Einstellschraube (15) zum Verschieben der Lackbank (11) parallel zur Stützrollenachse (9) entlang der Grundplatte (10); und/oder
- eine Nivelliervorrichtung (16) zum Nivellieren der Grundplatte (10) normal zur Drahtförderrichtung (5) und normal zur Stützrollenachse (9), wobei die Grundplatte (10) zumindest eine Gewindebohrung (17) mit einem Innengewinde aufweist, wobei die Nivelliervorrichtung (16) zumindest eine Nivellierschraube (18) aufweist, wobei ein Außengewinde der Nivellierschraube (18) mit dem Innengewinde der Gewindebohrung (17) zusammenwirkt,
wobei die Nivellierschraube (18) lösbar mit dem Grundkörper (7) verbunden ist.

2. Beschichtungsvorrichtung (2) nach Anspruch 1, **dadurch gekennzeichnet, dass** die Nivellierschraube (18) eine Hauptachse aufweist, wobei die Nivellierschraube (18) eine Durchführung (26) aufweist, wobei die Hauptachse der Nivellierschraube (18) mit einer Hauptachse der Durchführung (26) zusammenfällt, wobei die Nivellierschraube (18) mittels einer Fixierschraube (27) lösbar mit dem Grundkörper (7) verbunden ist, wobei die Fixierschraube (27) durch die Durchführung (26) durchgeführt ist.

3. Beschichtungsvorrichtung (2) nach Anspruch 2, **dadurch gekennzeichnet, dass** die Fixierschraube (27) ein erstes Anschlagelement (40) aufweist, wobei die Nivellierschraube (18) ein zweites Anschlagelement (41) aufweist, wobei das erste Anschlagelement (40) kraftschlüssig und lösbar mit dem zweiten Anschlagelement (41) verbunden ist.

4. Beschichtungsvorrichtung (2) nach einem der vorhergehenden Ansprüche, **gekennzeichnet durch** eine zwischen der Nivellierschraube (18) und der Grundplatte (10) angeordneten Beilagscheibe (39), wobei die Beilagscheibe (39) eine konvexe Krümmung aufweist.

5. Beschichtungsvorrichtung (2) nach einem der vorhergehenden Ansprüche, **dadurch gekennzeichnet, dass** die Verschiebevorrichtung (14) einen ersten Keil (29) und einen mit dem ersten Keil (29) zusammenwirkenden zweiten Keil (30) aufweist, wobei der erste Keil (29) mit der Lackbank (11) verbunden ist und der zweite Keil (30) beweglich mit der Grundplatte (10) verbunden ist, wobei ein Abstand des zweiten Keils (30) zur Grundplatte (10) einstellbar ist, wobei der erste Keil (29) derart mit dem zweiten Keil (30) zusammenwirkt, dass durch den Abstand des zweiten Keils (30) zur Grundplatte (10) eine Position des ersten Keils (29) parallel zur Stützrollenachse (9) festgelegt ist.

6. Beschichtungsvorrichtung (2) nach Anspruch 5, **dadurch gekennzeichnet, dass** der Abstand des zweiten Keils (30) zur Grundplatte (10) mittels der Einstellschraube (15) einstellbar ist.

7. Beschichtungsvorrichtung nach einem der vorhergehenden Ansprüche, **gekennzeichnet durch** einen Neigungssensor, der dazu eingerichtet ist, einen Neigungswinkel der Grundplatte (10) in Drahtförderrichtung (5) und/oder normal zur Drahtförderrichtung (5) zu erfassen.

8. Beschichtungsvorrichtung (2) nach einem der vorhergehenden Ansprüche, **gekennzeichnet durch** einen Abstandssensor (21), der dazu eingerichtet ist, eine Position der Lackbank (11) entlang einer Geraden parallel zur Stützrollenachse (9) zu erfassen.

9. Beschichtungsvorrichtung (2) nach Anspruch 8, **dadurch gekennzeichnet, dass** der Abstandssensor (21) am Grundkörper (7) befestigt ist und dazu eingerichtet ist, einen Abstand zur Lackbank (11) zu erfassen.

10. Beschichtungsvorrichtung (2) nach Anspruch 9, **dadurch gekennzeichnet, dass** am Sammelbecken (13) ein Verlängerungselement (22) angeordnet ist, wobei der Abstandssensor (21) dazu eingerichtet ist, einen Abstand zu dem Verlängerungselement (22) zu erfassen.

11. Vorrichtung (1) zur Herstellung von beschichteten Drähten mit einer Beschichtungsvorrichtung (2) nach einem der vorhergehenden Ansprüche zum Aufbringen zumindest einer Schicht eines Beschichtungsmaterials und einem Ofen (4) zum Verfestigen der aufgebrachten Schicht, wobei der Ofen (4) in Drahtförderrichtung (5) nach der zumindest einen Applikationseinheit (6) angeordnet ist.

12. Verfahren zur Herstellung von beschichteten Drähten mit einer Vorrichtung (1) nach Anspruch 11 mit den Schritten:
- Fördern des Drahts (3) mit der Stützrolle (8) in Drahtförderrichtung (5) in Richtung der Applikationseinheit (6);
- Aufbringen einer Schicht des Beschichtungsmaterials auf den Draht (3) mittels der Applikationseinheit (6);
- Trocknen und/oder Aushärten des Beschichtungsmaterials in dem Ofen (4).
